# EUROPÄISCHE PATENTANMELDUNG

(11) **EP 0 384 281 A1**
(43) Veröffentlichungstag der Anmeldung: **29.08.1990**
(21) Anmeldenummer: 90102863.9
(22) Anmeldetag: 14.02.1990
(51) Int. Cl.: B65H 31/30, B31B 19/98, B65H 29/40

(54) **Vorrichtung zum Stapeln von Beuteln auf Bügel**

(30) Priorität: 18.02.1989 DE 3905003
(71) Anmelder: STIEGLER GMBH MASCHINENFABRIK, D-73635 Rudersberg (DE)
(72) Erfinder: Bochtler, Franz, D-7062 Rudersberg (DE); Nowak, Josef, D-5200 Siegburg (DE)
(74) Vertreter: Müller-Gerbes, Margot, Dipl.-Ing.

(57) **Zusammenfassung**

Die Stapeleinrichtung ist mit einer schrittweise bewegbaren Stapelplatte (5) versehen auf der die Beutel (1) mit Bügel (2) gestapelt werden und der eine Verblockungseinrichtung (II) für die Bügel und eine automatische Bügelübergabeeinrichtung (IV) zugeordnet sind.

## Beschreibung

Die Erfindung bezieht sich auf eine Vorrichtung zum Stapeln von Beuteln, die fortlaufend nacheinander aus einer doppellagigen thermoplastischen Kunststoffolienbahn durch Querschweißen in den Beuteln entsprechenden Abschnitten hergestellt werden mit einer Zuführeinrichtung für die Weitergabe der vereinzelten Beutel und einer die von der Zufuhreinrichtung kommenden Beutel aufsammelnden Stapeleinrichtung, die eine schrittweise zu Stationen unterschiedlicher Funktionen bewegbare Fördereinrichtung, ausgerüstet mit lösbar aufgesteckte Bügel enthaltenden Stapelplatten, aufweist, wobei die Stapelplatte mit aufgesammeltem Stapel von Beutel aus einer Stapelstation bis in eine Entladestation zur Abnahme des Stapels mit Bügel beförderbar ist und die entleerte Stapelplatte über eine Bügelübergabestation zum Bestücken mit einem Bügel wieder der Stapelstation zuführbar ist und die Bewegungen der Fördereinrichtung in Abhängigkeit von dem Antrieb der fortlaufend hergestellten Beutel steuerbar sind.

Bei der fortlaufenden Herstellung von Beuteln ist der Einsatz von Sammelvorrichtungen zum gleichmäßigen Stapeln der Beutel in vorherbestimmbarer Anzahl bekannt, wobei eine horizontal sich bewegende oder rotierende Zuführeinrichtung die abgetrennten Beutel aufnimmt und der Stapeleinrichtung zuführt. Eine Stapelvorrichtung mit einer rotierenden Nabe, auf der im Abstand voneinander sternförmig radiale Saugarme befestigt sind zum Zuführen der Beutel auf eine zwischen den Armen angeordneten Einrichtung in Gestalt einer Nadelreihe, ist beispielsweise aus der DE-OS 23 32 925 oder 32 16 504 u.a. bekannt. Eine Stapelvorrichtung mit Aufsteckstiften, die ein gleichmäßiges Aufsammeln der Beutel gestattet, ist beispielsweise aus der US-PS 45 73 955 bekannt.

Eine Vorrichtung zum Stapeln der gattungsgemäßen Art ist beispielsweise aus der US-PS 355 55 977 bekannt geworden.

Ein Problem bei allen Beutelschweißmaschinen mit nachgeordneter Sammel- oder Stapelvorrichtung besteht darin, die Leistungsfähigkeit der Stapel- und Sammelvorrichtung so an die kontinuierlich arbeitende Beutelschweißmaschine anzupassen, daß möglichst keine Zyklusunterbrechungen in der Beutelherstellung oder nur sehr wenige Zyklusausfälle entstehen, während ein fertiger Stapel aus der Stapelstation abgeführt und eine leere Stapeleinrichtung in die Stapelstation eingeführt wird. Darüber hinaus ist bei der Herstellung von Stapeln von Beuteln auf Bügeln wünschenswert, daß bei möglichst geringem Raumbedarf der Stapelvorrichtung eine automatische Bügelzufuhr untergebracht wird. Bei einer Reihe von Beutelherstellmaschinen mit Stapelvorrichtungen werden die Stapel am Ende der Stapelvorrichtung abgehoben und einer weiteren Konfektionierung zugeführt. Aus der DE-OS 37 19 697 ist eine Vorrichtung zum Stapeln von Beuteln bekannt, bei der zwei nebeneinander angeordnete Stapelschlitten in Wechselfahrt hin- und herbewegbar sind, die zudem in der Stapelstatiuon und in der Entladestation heb- und senkbar ausgebildet sind. Mit einer derartigen Einrichtung kann die Leertaktzeit des Auswechselns der Stapelschlitten etwas reduziert werden. Sie eignet sich im wesentlichen für die Ablage von Doppelbeuteln, die in der Mitte aufgesammelt und abgelegt werden, jedoch nicht für die Randablage einzelner Beutel.

In der DE-OS 30 26 494 wird eine in einer horizontalen Ebene schrittweise rotierende Ablage auf Arme eines Drehtisches vorgeschlagen.

Aufgabe der Erfindung ist es, die bekannten Vorrichtungen zum Stapeln in bezug auf eine automatische Fertigung weiterzubilden, so daß am Ende der Stapelvorrichtung fertig verblockte Stapel von Beuteln auf Bügeln abgeführt werden können. Gleichzeitig soll die Leertaktzeit beim Wechseln der vollen Stapelplatte zu einer leeren Stapelplatte in der Stapelstation möglichst auf Null reduziert werden.

Erfindungsgemäß wird diese Aufgabe bei der gattungsgemäßen Vorrichtung gemäß den kennzeichnenden Merkmalen des Anspruchs 1 gelöst. Nach dieser Ausgestaltung wird nicht mehr die gesamte Fördereinrichtung in Bewegung gesetzt, um die Stapelplatten aus einer Station in die nächste, insbesondere aus der Stapelposition heraus bzw. in die Stapelstation hineinzubewegen, sondern es wird nur noch die einzelne Stapelplatte bewegt, wobei die Bewegung der Stapelplatten synchronisiert werden kann, so daß sie zwar einzeln angetrieben, jedoch gleichzeitig bewegt werden. Auch eine gewisse Verzögerung der Bewegungen der Stapelplatten gegeneinander ist möglich. Vorteilhafte Weiterbildungen dieser Fördereinrichtung sind den kennzeichnenden Merkmalen der Ansprüche 4 bis 8 entnehmbar.

Vorteilhafte Ausgestaltungen der Stapeleinrichtung zur Erhöhung der rationellen Fertigung werden mit den Maßnahmen der Merkmale der Ansprüche 2 und 3 erreicht. Durch die Integration der Verblockungseinrichtung in die Vorrichtung zum Herstellen der Beutelstapel, und zwar nach dem Stapeln entweder als separate Zwischenstation vor dem Entladen und Abführen oder in der Entladestation vor dem Abführen, wird ein Rationalisierungseffekt für die Produktion der Stapel erzielt. Die Bestückung der Stapelplatten mit den Bügeln wird durch eine automatische Übergabeeinrichtung, beispielsweise einen Roboter oder Manipulator durchgeführt, und zwar in einer der Entladestation nachfolgenden Position der Fördereinrichtung. Während des Aufsammelns der Beutel zu einem Stapel in der Stapelstation können in den anderen Stationen während der Wartestellung entsprechende Behandlungen, wie Verblocken, Entladen oder Bügelaufstecken durchgeführt werden.

In weiterer Ausgestaltung der Erfindung werden die gestapelten Beutel mit Bügel von einem automatisch arbeitenden System, wie Handhabungsgerät, Roboter oder dergleichen, aus der Entladestation in einen in einer Warteposition stehenden Karton abgelegt, der dann verschlossen etikettiert etc. und zum Versand fertig gemacht wird.

Da die Übergabevorrichtung der Beutel auf die Stapelplatte in der Regel nur relativ wenig Platz für die Stapelplatte beläßt, ist bei einer Ausbildung der Fördervorrichtung als Platte vorgesehen, daß die Förderbahnen für die Stapelplatten nach Art einer abzweigenden Weiche ausgebildet sind, deren parallele Enden miteinander verbunden sind, während das eine Ende als Umkehrbahn benutzbar ist. Das schmale Ende mit der Umkehrbahn bildet die Stapelstation, während die beiden anderen Enden zum einen an die Verblockungseinrichtung und die Entladeeinrichtung angeschlossen sind und zum anderen nachfolgend an die Bügelübergabeeinrichtung. Da die Wege von der Stapelstation im Bereich der Zuführeinrichtung der Beutel bis außerhalb der Zuführeinrichtung nur etwas mehr als eine Stapelbreite betragen müssen, können diese Wege sehr kurz gehalten werden und die Stapelplatten in sehr kurzer Zeit aus der Stapelposition herausbewegt und gleichzeitig bereits in entgegengesetzter Richtung das Hineinfahren der zu beladenden leeren Stapelplatte in die Stapelstation erfolgen. Mit einer solchen Bewegung der Stapelplatten in einer Weiche ist es möglich, die Leertakte der Beutelschweißmaschine zu verringern während eines Wechsels der Stapelplatten.

Eine weitere Verbesserung der erfindungsgemäßen Ausbildung der Förderwege als Platte mit bewegbaren Stapelplatten sieht eine Führung der Stapelplatten in Nuten oder Schienen vor, die im Karree verlaufen. Damit ist außer den drei Haltestation noch eine vierte Haltestation für eine vierte Stapelplatte in Wartestellung möglich. Während die Weglänge aus der Stapelstation in die Verblockungs- und Entladestation durch die Stapelbreite in Minimum bestimmt wird, kann der Abstand der die Rückführung bewirkenden Bahn zu der abführenden Bahn relativ gering gehalten werden, entsprechend der Größe der Stapelplatten und des notwendigen Zwischenraumes für das Vorbeiführen der Zuführeinrichtung an der Stapelplatte. Bei einem Wechsel der Stapelplatten und Abführen des fertigen Stapels aus der Stapelposition muß dann die nachfolgende Stapelplatte aus der Warteposition nur einen sehr kurzen Weg zurücklegen, um in die Stapelstation zu gelangen, so daß es möglich wird, die Beutelschweißmaschine und die Zuführeinrichtung ohne Leertakte arbeiten zu lassen, d.h. trotz Wechselns der Stapelplatten kontinuierlich die Beutel zu befördern und abzulegen.

Ausführungsformen der Erfindung werden anhand der beigefügten Zeichnung näher erläurtert. Es zeigen
Figur 1 eine Seitenansicht einer Stapelvorrichtung mit Zufuhreinrichtung für die Beutel in schematischer Darstellung der Funktionen der Stationen
Figur 2 eine Ansicht eines Bügels
Figur 3 eine Draufsicht auf einen Beutel
Figur 4 eine Draufsicht auf eine Stapelvorrichtung mit Platte und Weichenführung in schematischer Darstellung
Figur 5 eine Seitenansicht auszugsweise der Bügelübergabevorrichtung nach Figur 4
Figur 6 eine Seitenansicht der Stapelvorrichtung nach Figur 4 in schematischer Darstellung
Figur 7 eine Draufsicht auf eine Stapelvorrichtung mit rechteckiger Bahnführung der Stapelplatten in schematischer Darstellung
Figur 8 eine auszugsweise Seitenansicht der Vorrichtung nach Figur 7.

Die Figur 1 zeigt in schematischer Darstellung eine Vorrichtung zum Stapeln der von einer nicht dargestellten Beutelschweißmaschine in Pfeilrichtung P1 geförderten einzelnen Beutel 1. In der Stapelstation I steht die Stapelplatte 5 bereit. Die von der Beutelschweißmaschine kommenden Beutel 1 werden beispielsweise auf einer mit einem Rechen ausgestatteten Ablagestation 0 abgelegt, und hier von der Zufuhreinrichtung in Gestalt eines rotierenden Flügelrades mit Nabe 11 und Armen 12, das in Pfeilrichtung P2 rotiert, aufgenommen und nach Wendung um 180° auf der gegenüberliegenden Seite in der Stapelstation I auf die dort positionierte Stapelplatte 5, die mit einem Bügel 2 ausgestattet ist, abgelegt. Die Flügelarme 12 sind mit Saugdüsen 13 ausgestattet, so daß die Beutel während des Transportes an den Saugdüsen mittels Vakuum gehalten sind und durch Abblasen an der Stapelstation auf die Bügel aufgelegt werden. Je nach Beutelformat und Ausstattung ist die Zufuhreinrichtung mit mehreren nebeneinander auf der Nabe 11 unter Abstand angeordneten Flügelarmen 12, die also mehrere Flügelräder bilden, ausgestattet, wobei der Abstand zwischen zwei nebeneinander angeordneten Flügelarmen so groß sein muß, daß sie beidseitig der Stapelstation mit Stapelplatte 5 vorbeigeführt werden können. Nach der Ablage einer vorher bestimmbaren Anzahl von Beuteln in der Stapelstation I auf der Stapelplatte 5 mit Bügel 2 wird der fertige Stapel 10 mit Stapelplatte 5 durch einen intermittierenden Antrieb in Pfeilrichtung P3 schrittweise in die nächste Halteposition außerhalb der Zufuhreinrichtung 11, 12 bewegt und gleichzeitig eine neue Stapelplatte 5 mit aufgesetztem Bügel 2 zum Aufsammeln des nächsten Beutelstapels aus einer vorhergehenden Station, in die Stapelstation I eingeführt. Diese Zeit des Wechselns der Stapelplatten in der Stapelstation I sollte so kurz gehalten sein, daß die Ablage von Beuteln 1 nicht unterbrochen werden muß, d.h. die Wechselzeit der Stapelplatten sollte nicht größer sein als die Zykluszeit der taktweisen Zuführung der Beutel 1.

Der Beutelstapel 10 auf der Stapelplatte 5 wird nach dem Verlassen der Stapelstation in der folgenden Halteposition, die mit einer Verblockungseinrichtung 6 als Verblockungsstation II ausgebildet ist, verblockt. Das Verblocken erfolgt durch Aufschieben von Gummipuffern 7 auf die beiden Bügelarme 2. Um dieses Aufschieben zu ermöglichen, ist die Verblockungseinrichtung 6 mit einer Zentriereinrichtung 63 für den Bügel versehen und die Gummischeiben 7 werden aus Speichern 61 mittels Schiebern 62 auf die Bügelarme und den Stapel 10 aufgedrückt.

Bei dem nächsten schrittweisen Weitertransport gelangt die Stapelplatte mit auf dem Bügel 2 verblocktem Stapel 10 in eine Halteposition, die als Entladestation III ausgestattet ist. Hier kann beispielsweise der verblockte Stapel 10 mit Bügel 2 und Gummischeiben mittels eines Manipulators, beispielsweise einem Roboter mit Greifarm, aus der Stapelplatte 5 herausgenommen und auf ein Transportband 8 zum Abführen aufgesetzt werden. Die leere Stapelplatte 5 wird beim Weitertransport in der nachfolgenden Halteposition, die als Bügelübergabestation IV ausgerüstet ist, automatisch mit einem Bügel 2, siehe Figur 2, bestückt. Die Bügel 2 werden auf die Stapelplatte 2 aufgesteckt, beispielsweise in Paßnuten, die in die Stapelplatte eingearbeitet sind, eingesteckt, ggf. in hinterschnittenen Nuten eingerastet oder aber beispielsweise in klammerartig vorstehenden Vorsprüngen 51 auf der Stapelplatte 5 eingeklipst. Die Bügel 2 werden aus einem Bügelspeicher 20, der beispielsweise durch eine entsprechende Neigung eine selbsttätige Nachführung in Pfeilrichtung P4 der Bügel zur Bügelübergabestelle ermöglicht, zugeführt. In der Bügelübergabestation IV ist ein automatisch gesteuert und angetriebener Roboter 21 mit Greifarm 22 vorgesehen, der in der Haltestellung einen Bügel 2 aus dem Speicher 20 entnimmt und auf die Stapelplatte 5 aufsteckt. Von der Bügelübergabestation IV kann die mit dem aufgesteckten Bügel bestückte Stapelplatte direkt bei der nächsten Förderbewegung in Pfeilrichtung in die Stapelstation I eingeführt werden.

Figur 3 zeigt schematisch eine mögliche Ausgestaltung des Beutels 1 mit Stapellöchern 3 an einem überstehenden Randstreifen, der in Pfeilrichtung P1 transportiert und so positioniert auf den Armen 12 der Zufuhreinrichtung mit den Stapellöchern 3 auf die Bügelarme des Bügels 2 in der Stapelstation abgelegt wird. Die gezeigte Vorrichtung ermöglicht das Herstellen von verblockten Stapeln von Beutein auf Bügeln in einer durchgängigen Produktionsanlage mit der Herstellung der Beutel in Verbindung mit der Stapelung. Die Arbeitsvorrichtungen in der Verblockungsstation II, der Entladestation III und der Bügelübergabestation IV werden während der Wartezeiten und des Stillstandes der Stapelplatte in Aktion gesetzt und durchgeführt.

Bei einer vorteilhaften Ausgestaltung des Transportweges, um kurze Wechselzeiten für die Stapelplatten in der Stapelstation I zu erhalten, wird in Verbindung mit der Zufuhreinrichtung und Beutelschweißmaschine und Produktion von Beuteln, wie bei Figur 1 erläutert, eine in einer Ebene ausgebildete Bewegungsbahn für die Stapelplatten 5 vorgesehen, wie nach Figur 4 schematisch dargestellt. Die Bewegungsbahn der Stapelplatten 5 ist hierbei in der feststehenden Platte 9 in Gestalt von beispielsweise Nuten ausgebildet, die die Führungsbahnen 91, 98, 99 und 92 bilden. Die Bahnen umfahren etwa ein Dreieck, wobei nicht die Platte 9 bewegt wird, sondern die Stapelplatten 5 in den Führungsbahnen der Stapelplatte geradlinig ein Dreieck umfahrend, bewegt werden. Die Bahnen sind so angeordnet, daß eine Bahn von der Stapelposition in der Stapelstation I zwischen den beiden Armen 12 der Zufuhreinrichtung für die Beutel gerade als Nut 91 herausgeführt ist. Die Bahn 91 ist mindestens so lang, daß die mit einem fertigen Stapel 10 bestückte Stapelplatte 5 in Pfeilrichtung P6 herausgeführt werden kann mit ausreichendem Abstand von den Armen 12 und auch Raum für die weiteren Behandlungsstationen mit Vorrichtungen geschaffen ist. Die in dem Endbereich der Führungsbahn 9 angekommene gestrichelt angedeutete Stapelplatte 5 wird in dieser Position sowohl der Verblockung unterworfen als auch nach der Verblockung entladen. Verblockungsstation II und Entladestation III sind hier in einer Station und Halteposition der Stapelplatte zusammengefaßt. Nach dem Verblocken des Stapels und Abladen des Stapels mit Bügel und Gummischeiben muß die leere Stapelplatte 5 aus dieser Station entfernt und über die Bügelübergabestation wieder zurück in die Stapelstation I geführt werden. Hierzu ist die Umlaufbahn in der Platte 9 so ausgestaltet, daß von der geraden Führungsbahn 91 außerhalb der Stapelstation I und außerhalb der Zuführeinrichtung 12 eine Bahn 92 abzweigt, die parallel zu der Bahn 91 geführt ist und auf gleicher Höhe wie diese endet. Die Bahn 92 und die Bahn 91 sind in ihrem Endbereich, nämlich im Bereich der Halteposition der Stapelplatte 5, durch Verbindungsbahnen 98, 99, ebenfalls in Gestalt von Nuten, miteinander verbunden. Die Stapelplatte 5 ist beispielsweise auf der Unterseite mit Führungszapfen 50 ausgestattet, die in den Bahnen gleiten.

Wie in Figur 4 schematisch ersichtlich, sind die drei Endbereiche der Bahnen 91, 92 mit Stapelplatten 5 in Halteposition bestückt und bei einem gleichzeitigen Wechsel der Positionen durch Bewegen der Stapelplatten werden diese im Umlauf den einzelnen Behandlungsstation, nämlich I Stapelstation, II + III Verblockungs- und Entladestation und IV Bügelübergabestation zugeführt. Die Stapelplatten werden hierbei jeweils einzeln von nicht näher dargestellten pneumatischen Antrieben 94, 95 und 93, die den Stationen II + III, IV und I zugeordnet sind, bewegt. Der Rhythmus der Bewegung der Stapelplatten 5 wird durch Vorgabe der Anzahl der in einem Stapel zu stapelnden Beutel in der Stapelstation I gesteuert. Je nach Geschwindigkeit der Beutelablage mit der Zuführeinrichtung 12, 11 in der Stapelstation sind keine oder mehrere Leertakte ggf. erforderlich, wenn ein Wechsel der Stapelplatten, d.h. Abführen eines Stapels 10 mit Stapelplatte 5 aus der Stapelstation in Pfeilrichtung P6 in die Verblockungs- und Entladestation, gleichzeitig ein Abschieben der entladenen Stapelplatte 5 aus der Verblockungs- und Entladestation in Pfeilrichtung P8 auf die Bahn 92 über die Verbindungsbahnen 98, 99 und das Einführen der in der Station IV mit einem Bügel bestückten leeren Stapelplatte 5 über die Bahn 92 in Pfeilrichtung P7 in die Stapelstation I erfolgt. Wenn die Wege so kurz gehalten sind, und die Antriebe für die Bewegung der einzelnen Stapelplatten, wie beschrieben, ausreichend schnell erfolgen können, kann Zuführeinrichtung ohne Leertakte arbeiten.

Die in der Station II + III entladene und geleerte Stapelplatte 5 wird mit ihren Führungszapfen in den Bahnen 98, 99 geführt und mittels des pneumatischen Antriebes 93 in den Endbereich der Bahn 92 bewegt. In dieser Halteposition ist die Bügelübergabestation IV mit dem Roboter 21 mit Greifarm 22 vorgesehen. In einer seitlichen Position ist der Bügelspeicher 20 mit den Bügeln 2 angeordnet, aus dem der Roboter 1 mit dem Greifarm 22 die Bügel 2 einzeln entnimmt und durch eine Schwenkbewegung in Pfeilrichtung P5 in eine Position über der Stapelplatte 5 bringt, die durch eine weitere Schwenkbewegung P9, siehe Figur 5, das Einstecken des Bügels, beispielsweise in eine Rastnut, der Stapelplatte ermöglicht. Der Roboter schwenkt dann wieder zurück in die Ausgangsposition, um erneut einen Bügel 2 aus dem Speicher zu entnehmen, um die nächste Stapelplatte zu bestücken. In der Figur 6 ist schematisch die Anordnung nach Figur 4 in der Seitenansicht dargestellt mit der Zuordnung des Roboters 21 als Bügelübergabeeinrichtung und Einsetzen der Bügel 2 in eine Aufnahmeeinrichtung, beispielsweise Nut 51 der Stapelplatte 2. Bei der Stapelvorrichtung gemäß Figur 4, wobei die Stapelplatten ein Dreieck umfahren, ist an jeder Ecke des Dreiecks eine Halteposition vorgesehen, in der jeweils eine Stapelplatte einer Behandlung unterworfen wird, während der Ruhestellung, um anschließend in die nächste Position bei gleichzeitiger Weiterbewegung aller Stapelplatten gebracht zu werden. Die Antriebe der Stapelplatten 5, die den einzelnen Haltepositionen in den Stationen zugeordnet sind, sind mit dem Antrieb der Zufuhreinrichtung und Beutelschweißmaschine synchronisiert.

Eine weitere Verkürzung insbesondere des Weges und damit der Zeit für den Wechsel der vollen Stapelplatte zu einer leeren Stapelplatte in der Stapelstation I ermöglicht eine Ausbildung der Förderwege für die Stapelplatten gemäß Figur 7. Hierbei sind in der feststehenden Grundplatte 9 die Führungsbahnen für die Stapelplatten so ausgebildet, daß sie ein Karree bzw. langgestrecktes Rechteck umfahren. Jeweils an den Eckpunkten bzw. Endbereichen der vier das Rechteck bildenden Bahnen sind Haltepositionen für die Stapelplatten, die als entsprechende Behandlungsstationen ausgebildet sind. Beginnend von einem Ende der Führungsbahn 91, an dem die Stapelstation vorgesehen ist, ist am gegenüberliegenden Ende dieser Führungsbahn, auf der die Stapelplatte aus der Stapelstation herausgeführt wird, die Verblockungseinrichtung und Entladeeinrichtung als gemeinsame Station II + III ausgebildet. Nach dem Entladen der Stapelplatte 5 wird diese über senkrecht zu der Führungsbahn 91 verlaufende Führungsbahnen 98, 99 aus der Bahn 91 herausgeführt und in die parallel zur Bahn 91 verlaufende Rückführbahn 92 eingeführt. Am Ende der Bahnen 99, 98 und gleichzeitig Wendepunkt der Bewegungsrichtung der Stapelplatte aus der Richtung P8 in P9 ist in der Halteposition die Bügelübergabevorrichtung 4, wie beispielsweise bei Figur 4 erläutert, zugeordnet. Nach dem Aufstecken des Bügels 2 auf die Stapelplatte 5 in der Station IV wird diese wieder zurück in eine Position IVa am Ende der Führungsbahn 92 gebracht, die lediglich mit einem für den Durchlaß der Zufuhreinrichtung in Gestalt der Arme 12 belassenen Abstand neben der Stapelstation I liegt. Diese Position der Stapelplatte stellt eine Wartestation IVa dar und gleichzeitig den kürzest möglichen Weg, um eine leere Stapelplatte mit Bügel in die Stapelstation I einzubringen in Pfeilrichtung P10. Auch bei dieser Ausbildung der Stapelvorrichtung ist jeder Führungsbahn bzw. Wegstrecke, nämlich 91 in Pfeilrichtung P6, 98, 99 in Pfeilrichtung P8, 92 in Pfeilrichtung P9 und die Überbrückung der beiden anderen Enden der Bahnen 91, 92 in Pfeilrichtung P10, ein pneumatisch arbeitender Antrieb zur Beförderung der Stapelplatten jeweils in Pfeilrichtung von einer Station zur nächsten zugeordnet. Von diesen vier Antrieben, nämlich für die Bewegung in Pfeilrichtung P6, in Pfeilrichtung P8, in Pfeilrichtung P9 und Pfeilrichtung P10, ist lediglich die Schiebervorrichtung 97 aus der Warteposition IVa der Stapelplatte 5 mit Bügel in die Stapelstation I in Pfeilrichtung P10 schematisch dargestellt. Diese Schiebervorrichtung, die in Figur 8 auch in Seitenansicht dargestellt ist, enthält den von einem Pneumatikzylinder angetriebenen Kolben 973, der in Pfeilrichtung den angelenkten Schieber 971, der an der Stapelplatte 5 angreift, bewegt. Bei Ausfahren des Stapels mit Stapelplatte 5 aus der Stapelstation I in Pfeilrichtung P6 wird der Schieber in Pfeilrichtung P10 aktiv und schiebt die leere Stapelplatte 5, die mit den Führungszapfen in der Führungsbahn 92 sitzt und mit dem Bügel 2 bestückt ist, in Pfeilrichtung P10 über den für den Durchgang des Armes 12 vorgesehenen Freiraum in die Führungsbahn 91 der Platte 9 mit Endpunkt Stapelstation I. Nach Zurückziehen des Schiebers ist der Zwischenraum wieder für den Durchgang des Armes 12 frei. Dieser Durchgang wird durch eine Ausnehmung 96, in der Führungsbahnen für die Stapelplatte bildenden Platte 9, die auch als Trägerplatte oder Förderplatte bezeichnet werden kann, gebildet. Der Schieber 97 wird in dem Winkel 970 und Führungsschiene 972 geführt.

Gleichzeitig mit der Bewegung des Schiebers 971 werden die Stapelplatte 5 in der Position II + III in Pfeilrichtung P8 in die Station IV und die dort befindliche Stapelplatte 5 in Pfeilrichtung P9 in die Wartestellung IVa bewegt. Damit ist ein vollständiger Umlauf der Stapelplatten 5 jeweils von den Endpunkten der Führungsbahnen unter Wechsel der Bewegungsrichtung, synchron gesteuert, mit dem Antrieb der Zufuhreinrichtung und der Beutelschweißmaschine möglich. Bei entsprechender Synchronisierung der Zyklen der Beutelherstellung und der Geschwindigkeit der Bewegungsabläufe des Verschiebens der Stapelplatten von einer Position in die nächste kann die Stapelanlage mit Beutelschweißmaschine und Zuführeinrichtung ohne Leertakte betrieben werden.

Die Verblockungseinrichtung und Entladeeinrichtung bzw. Abtransport der von der Stapelplatte mit Bügelverblockung abgenommenen Stapel können, wie bei der Figur 1 erläutert, ausgebildet sein. Bei den nach den Figuren 4 bis 8 erläuterten Vorrichtungen kann zum Stapeln einschließlich Abführung der Stapel in einer Ebene gearbeitet werden, die durch die Stapelplatte tragende Platte gegeben ist.

Es ist auch möglich, die erläuterten Stapelvorrichtungen mit anderen Zufuhreinrichtungen eingangsseitig für die Beutelzufuhr zu kombinieren.

## Patentansprüche

1. Vorrichtung zum Stapeln von Beuteln, die fortlaufend nacheinander aus einer doppellagigen thermoplastischen Kunststoffolienbahn durch Querschweißen in den Beuteln entsprechenden Abschnitten hergestellt werden mit einer Zuführeinrichtung für die Weitergabe der vereinzelten Beutel und einer die von der Zufuhreinrichtung kommenden Beutel aufsammelnden Stapeleinrichtung, die eine schrittweise zu Stationenen unterschiedlicher Funktionen bewegbare Fördereinrichtung, ausgerüstet mit lösbar aufgesteckte Bügel enthaltenden Stapelplatten, aufweist, wobei die Stapelplatte mit aufgesammeltem Stapel von Beutel aus einer Stapelstation bis in eine Entladestation zur Abnahme des Stapels mit Bügel beförderbar ist und die entleerte Stapelplatte über eine Bügelübergabestation zum Bestücken mit einem Bügel wieder der Stapelstation zuführbar ist und die Bewegungen der Fördereinrichtung in Abhängigkeit von dem Antrieb der fortlaufend hergestellten Beutel steuerbar sind, **dadurch gekennzeichnet,** daß die Fördereinrichtung als feststehende mit eine geschlossene Umlaufbahn in horizontaler Ebene für die Stapelplatten (5) bildende Führungsschienen bzw. Führungsbahnen (92, 91; 89, 99) ausgerüstete Platte (9) ausgebildet ist, wobei die Stapelplatten (5) entlang der Führungsschienen bzw. Führungsbahnen auf einer mindestens ein Dreieck umfahrenden Umlaufbahn bewegbar sind und die verschiedenen Stationen den Endbereichen der Führungsbahnen im Bereich der Ecken der Umlaufbahn zugeordnet sind.

2. Vorrichtung nach Anspruch 1,
**dadurch gekennzeichnet,** daß außer der Stapelstation (I) eine Verblockungsstation (II) mit Verblockungseinrichtung (6) mit zwei den beiden Bügelarmen eines auf der Stapelplatte (5) aufgesteckten Bügels (2) zugeordneten Speichern (61) für die auf die Bügelarme mittels eines auf- und abbewegbaren Schiebers (62) aufzuschiebenden Gummipuffer (7) und mit einer Zentriereinrichtung (63) für die Bügelarme zugeordnet ist.

3. Vorrichtung nach Anspruch 1 oder 2,
**dadurch gekennzeichnet,** daß die in der Bügelübergabestation vorgesehene Bügelübergabeeinrichtung (21) mit einem die Bügel (2) enthaltenden und selbsttätig nachführenden Speicher (20) und einer automatisch gesteuerten Greifhand (22) ausgerüstet ist, die von einer Position zum Aufnehmen eines Bügels (2) aus dem Speicher (20) in eine Position zum kraftschlüssigen und/oder formschlüssigen Aufstecken des Bügels (21 auf die Stapelplatte 5 schrittweise bewegbar ist.

4. Vorrichtung nach einem der Ansprüche 1 bis 3,
**dadurch gekennzeichnet,** daß die Führungsbahnen (9) der Platte eine Umlaufbahn mit drei Ecken, an denen eine Richtungssänderung erfolgt, bilden, wobei von einem auch die Stapelstation (I) umfassenden Ende der Platte (9) eine gerade Führungsbahn (91) ausgeht, von der außerhalb der Stapelstation eine hierzu parallel geführte zweite Führungsbahn (92) abzweigt und die beiden Endbereiche der Führungsbahnen (91, 92) durch senkrecht hierzu verlaufende Führungsbahnen (98, 99) untereinander verbunden sind, und an dem der Stapelstation gegenüberliegenden Ende der Führungsbahn (91) die Verblockungseinrichtung (6) und Entladeeinrichtung angeordnet sind, am Ende der abgezweigten Führungsbahn (92) die Bügelübergabeeinrichtung zugeordnet ist.

5. Vorrichtung nach einem der Ansprüche 1 bis 3,
**dadurch gekennzeichnet,** daß die Führungsbahnen der Platte (9) eine Umlaufbahn in Gestalt eines langgestreckten Rechteckes bilden, wobei eine lange gerade Führungsbahn (91) an einem Endbereich als Stapelstation (I) und am anderen Endbereich mit der Verblockungseinrichtung und Entladeeinrichtung ausgerüstet ist, an dem der Verblockungseinrichtung und Entladeeinrichtung benachbarten Endbereich der hierzu parallelen langen Führungsbahn (92), die durch senkrecht hierzu verlaufende Führungsbahnen (98, 99) miteinander verbunden sind, die automatische Bügelübergabeeinrichtung und am an der Stapelstation benachbarten Endbereich der zweiten Führungsbahn (92) eine Wartestation (IVa) vorgesehen sind, und zwischen den Führungsbahnen (91, 92) im Bereich der Stapelstation (I) und Wartestation (IVa) vom Plattenende her eine Ausnehmung (96) für die Übergabe der Stapelplatten mit Bügel in die Stapelstation ausgebildet ist.

6. Vorrichtung nach einem der Ansprüche 1 bis 5,
**dadurch gekennzeichnet,** daß die Stapelplatte (5) auf der Unterseite Vorsprünge (50) oder dergleichen zum Führen in den Führungsbahnen der Platte (9) aufweist.

7. Vorrichtung nach einem der Ansprüche 1 bis 6,
**dadurch gekennzeichnet,** daß jeder Endbereich der Führungsbahnen in der Platte (9) mit einer Stapelplatte (5) bestückt ist, daß die Stapelplatten taktweise in einer Umlaufrichtung jeweils in die nächste Station mittels je eines jedem Endbereich der Führungsbahnen zugeordneten elektromechanischen oder pneumatischen Antriebes bewegbar sind.

8. Vorrichtung nach einem der Ansprüche 1 bis 7,
**dadurch gekennzeichnet,** daß die Bewegungen der Verblockungseinrichtung (6), Entladeeinrichtung und Bügelübergabeeinrichtung in Abhängigkeit von dem Antrieb der fortlaufend hergestellten Beutel steuerbar sind.
